# FASCICULE DE BREVET EUROPEEN

(11) **EP 3 542 388 B1**
(45) Date de publication et mention de la délivrance du brevet: **07.10.2020**
(21) Numéro de dépôt: 17811997.0
(22) Date de dépôt: 16.11.2017
(51) Int. Cl.: H01H 71/52

(54) **DISJONCTEUR MUNI D'UN LEVIER DE RÉARMEMENT PAR POMPAGE TÉLÉSCOPIQUE**
SCHUTZSCHALTER MIT EINEM TELESKOPISCHEN PUMPENAKTIONSRÜCKSETZHEBEL
CIRCUIT BREAKER PROVIDED WITH A TELESCOPIC PUMP-ACTION RESET LEVER

(30) Priorité: 17.11.2016 FR 1661118
(43) Date de publication de la demande: 25.09.2019
(73) Titulaire: HAGER-ELECTRO SAS, 67210 Obernai (FR)
(72) Inventeur: ELOY, Stéphane, 67810 Holtzheim (FR); KETTERER, Olivier, 67450 Lampertheim (FR); KIEFFER, Damien, 67130 Lutzelhouse (FR)
(74) Mandataire: Cabinet Nuss
(86) Numéro de dépôt international: PCT/FR2017/053141
(87) Numéro de publication internationale: WO 2018/091833

(56) Documents cités:
- EP-A1- 1 962 311
- FR-A- 1 336 010

## Description

La présente invention concerne le domaine des installations électriques, en particulier de la protection des différents circuits contre les surcharges telles que les courts-circuits, au moyen de disjoncteurs et a pour objet un tel disjoncteur muni d'un levier de réarmement par pompage amélioré. Elle s'adresse plus particulièrement à des disjoncteurs dits « ACB » (Air Circuit Breaker) utilisés pour des circuits à forts ampérages, c'est-à-dire majoritairement des ampérages supérieurs à 1000 A.

Lesdits disjoncteurs ACB sont munis de serrures qui assurent un contact électrique au moyen d'un dispositif électro-magnéto-mécanique et qui est rompu ou ouvert, généralement à la suite d'un défaut de fonctionnement, soit en raison d'une consommation excessive de courant ayant pour conséquence un déclenchement dudit dispositif, soit en raison d'un court-circuit en ligne qui provoque l'actionnement du déclencheur magnétique. Un tel déclenchement est également nécessaire pour permettre des interventions de maintenance, ou autres, en aval de l'appareillage de sécurité, afin d'éviter les risques d'électrocution de l'opérateur inhérents à un travail sur un circuit sous tension.

Le contact électrique se fait généralement entre deux parties conductrices mobiles l'une par rapport à l'autre (dont l'une est fixe) maintenues ensemble à l'aide de ressorts de contact qui sont comprimés. Lors du déclenchement, le ressort se détend brutalement interrompant quasi instantanément le flux du courant.

Afin de rétablir le courant un ré-enclenchement est donc nécessaire. Compte tenu des ampérages / voltages mis en œuvre avec ce type de disjoncteur, la force exigée pour refermer le circuit est suffisamment élevée pour nécessiter l'utilisation d'un levier de chargement, ci-après désigné par levier de réarmement par pompage. On peut également faire appel à un moteur électrique d'appoint, en particulier pour les appareils dotés d'une fonction de réarmement à distance. A titre d'exemple, cette force peut atteindre 90 à 100 N et varie selon le nombre des cycles de pompage, les performances et spécifications du disjoncteur ACB, notamment.

Les leviers existants sont généralement réalisés en une seule longue pièce, par exemple en plastique moulée, dont l'extrémité sert de poignée. Compte tenu des dimensions relativement réduites des boîtiers formant le disjoncteur ACB en question, les leviers existants sont donc relativement courts et donc peu ergonomiques et/ou font saillie dudit boîtier, avec alors un risque de détérioration accidentel plus élevé dudit levier voire de blessure de l'utilisateur qui risque de heurter un levier trop proéminent.

Le document FR 1 336 010 a pour objet une poignée de manœuvre, notamment pour un interrupteur électrique, comprenant une douille faisant saillie du boîtier et dans laquelle une partie mobile peut s'éclipser télescopiquement et qui porte une boule pour la préhension. Une telle douille qui fait saillie dudit boîtier présente les inconvénients décrits précédemment.

Le document EP1962311 a pour objet un appareil de commutation électrique comprenant un boîtier comprenant un couvercle comportant un renfoncement s'étendant de l'extérieur vers l'intérieur du boîtier et un ensemble de mise en charge comprenant une poignée de mise en charge mobile entre une première position dans laquelle la poignée est disposée de façon générale dans le renfoncement et une deuxième position dans laquelle la poignée s'étend vers l'extérieur à partir du renfoncement. Un tel appareil qui permet de résoudre le problème des leviers faisant saillie ne permet pas de faciliter l'actionnement de la poignée.

La présente invention a pour but de pallier ces inconvénients en proposant un disjoncteur avec un levier de chargement ou de réarmement par pompage présentant une ergonomie améliorée ou au moins alternative aux solutions existantes.

A cet effet elle a pour objet un disjoncteur de type ACB (Air Circuit Breaker), essentiellement constitué par des éléments électromécaniques de déclenchement et de réarmement d'une serrure et pourvu d'un levier de réarmement par pompage, ce disjoncteur présentant une forme générale de boîtier renfermant lesdits éléments électromécaniques et dont la face frontale présente un logement en forme de rainure longiligne recevant ledit levier de réarmement par pompage, caractérisé en ce que le levier de réarmement par pompage présente une tige télescopique pouvant être déployée d'une position escamotée dans laquelle elle est reçue par le logement vers une position déployée sortant dudit logement lorsquèlle est actionnée pour le pompage, en ce que la tige télescopique est réalisée sous la forme d'une tige centrale revêtue d'un manchon coulissant sur ladite tige centrale et munie au niveau de son extrémité libre d'une butée d'arrêt pour ledit manchon coulissant et en ce que la butée d'arrêt est réalisée sous la forme d'un axe cylindrique servant également d'axe de rotation pour faire pivoter ledit manchon coulissant dans un plan perpendiculaire au plan de pivotement du levier de réarmement par pompage.

Cette solution permet de stocker ledit levier dans un espace protégé lorsqu'il n'est pas utilisé et, grâce au déploiement de son manche, d'augmenter le bras de levier et donc de diminuer la force à exercer pour chaque cycle ou opération de pompage visant à re-comprimer suffisamment le ressort jusqu'à ce que ce dernier permette de rétablir complètement le contact électrique grâce à la serrure. Cette opération peut alors se faire plus facilement de manière manuelle de sorte que le recours à un moteur n'est plus nécessaire. Comme l'espace de stockage du levier est intégré dans le boîtier même du disjoncteur, ce dernier reste de plus sous une forme compacte particulièrement avantageuse.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
les figures 1a, 1b et 1c sont des vues en perspective d'un disjoncteur ACB muni d'un levier de réarmement par pompage conforme à l'invention dans trois différentes positions ;
les figures 2a, 2b et 2c sont des vues simplifiées en coupe des figures 1a, 1b et 1c à travers le disjoncteur au niveau dudit levier et dans le sens de la hauteur et perpendiculairement à sa face frontale ;
les figures 3a, 3b et 3c sont des vues en perspective agrandies du levier des figures 1a, 1b et 1c et d'une partie de son support dans les mêmes positions ; et
les figures 4a, 4b et 4c sont des vues en perspective et en coupe médiane à travers le corps du levier des figures 3a, 3b et 3c et une partie de son support.

Les figures la à 1c des dessins annexés représentent un disjoncteur ACB qui est constitué par des éléments électromécaniques classiques de déclenchement et de réarmement au moyen d'une serrure et qui est pourvu d'un levier de réarmement par pompage 1. Un tel disjoncteur électrique de sécurité présente une forme générale de boîtier renfermant lesdits éléments électromécaniques et dont la face avant est traversée par ledit levier de réarmement par pompage 1.

Conformément à la présente invention, ledit disjoncteur de type ACB (Air Circuit Breaker) est essentiellement constitué par des éléments électromécaniques de déclenchement et de réarmement d'une serrure et pourvu d'un levier de réarmement par pompage 1, ce disjoncteur présentant une forme générale de boîtier renfermant lesdits éléments électromécaniques et dont la face frontale présente un logement 2 en forme de rainure longiligne recevant ledit levier de réarmement par pompage 1. Il est caractérisé en ce que le levier de réarmement par pompage 1 présente une tige télescopique 3 pouvant être déployée d'une position escamotée dans laquelle elle est reçue par le logement 2 vers une position déployée sortant dudit logement 2 lorsqu'elle est actionnée pour le pompage.

La figure la représente ainsi le disjoncteur avec son levier de réarmement par pompage 1 qui est en position haute à l'état où il n'est pas utilisé et peut être rangé et stocké dans ledit logement 2. Afin d'en faciliter la sortie dudit logement 2, un moyen spécial de préhension et d'extraction 4 peut être prévu comme décrit ci-après.

La figure 1b représente le disjoncteur avec son levier de réarmement par pompage 1 qui est en position sortie du logement 2 et légèrement abaissée mais toujours haute, à l'état où il n'est pas encore utilisé pour le pompage. On peut alors déployer la tige télescopique 3 et ainsi allonger la longueur efficace dudit levier de réarmement par pompage 1, par exemple en tirant sur le moyen de préhension et d'extraction 4. Dans l'exemple représenté, la longueur du levier de réarmement par pompage 1 peut ainsi être presque doublée (exemple : 10 cm en position rétractée - cf. fig. la pour 18 cm en position complètement déployée - cf. fig. 1b).

On peut à présent effectuer un ou plusieurs cycles de pompage jusqu'au réarmement complet du disjoncteur en tirant sur ledit levier déployé vers soi et vers le bas, ce qui comprime à chaque fois un peu plus le ressort de fermeture du dispositif de réarmement du disjoncteur jusqu'à atteindre le degré ou seuil de compression nécessaire au réarmement. Le système de protection est alors prêt à l'emploi et tout cycle de pompage additionnel s'opèrerait dans le vide c'est-à-dire sans avoir d'effet d'accumulation d'énergie sur ledit mécanisme. Ce mécanisme de pompage classique et connu en soi est largement employé dans le domaine des disjoncteurs de type ACB et ne nécessite donc pas plus de précisions. Il en va de même de tous les autres éléments constitutifs d'un tel disjoncteur.

Comme on le voit à la figure 1c, le mouvement de basculement ou de pivotement vertical vers le bas peut également être réalisé en faisant d'abord pivoter la portion déployée de la tige télescopique 3 vers la gauche (ou vers la droite - non représenté ici) de sorte à former une manette formant un angle droit avec la tige principale qui reliée au boîtier et mécanisme de pompage du disjoncteur. Ceci présente alors une alternative au mouvement de la figure 1b qui a l'avantage d'avoir un débattement plus réduit, la longueur efficace du levier de réarmement par pompage 1 étant moindre du fait de la portion repliée vers le côté, parallèlement à la face frontale du boîtier dudit disjoncteur.

Comme évoqué ci-dessus, le disjoncteur selon l'invention est encore caractérisé en ce que la tige télescopique 3 est munie à son extrémité libre d'un moyen de préhension et d'extraction 4 de ladite tige télescopique 3 dudit logement 2, par exemple sous la forme d'une boucle ou d'une patte en matière plastique dépassant dudit logement 2. Ceci est également particulièrement bien visible sur les figures 3a à 3c, notamment où on voit que ce moyen 4 peut être réalisée sous la forme d'un embout vissé ou enfiché sur l'extrémité creuse du manchon coulissant 6 de la tige télescopique 3. Lorsque la tige télescopique 3 est complètement rentrée dans le logement 2, cette boucle ou patte ne dépasse pas ou très peu du boîtier du disjoncteur de sorte à éviter les accrochages (cf. fig. 2a). Grâce à l'espace libre situé en-dessous de la tige télescopique 3 dans le logement 2, elle reste néanmoins facilement accessible.

Ainsi, le disjoncteur selon l'invention est également caractérisé en ce que la tige télescopique 3 est réalisée sous la forme d'une tige centrale 5 revêtue d'un manchon coulissant 6 sur ladite tige centrale 5 et munie au niveau de son extrémité libre d'une butée d'arrêt 7 pour ledit manchon coulissant 6. Ceci est particulièrement bien visible sur les figures 3a à 3c ou 4a à 4c, par exemple.

Le disjoncteur selon l'invention est en outre caractérisé en ce que la butée d'arrêt 7 est réalisée sous la forme d'un axe cylindrique 8 servant également d'axe de rotation pour faire pivoter ledit manchon coulissant 6 dans un plan perpendiculaire au plan de pivotement du levier de réarmement par pompage 1. La butée d'arrêt 7 peut donc être réalisée dans la paroi dudit manchon coulissant 6 par des évidements dans lesquelles s'encastrent ledit axe cylindrique 8 ou simplement par sa paroi d'extrémité proche de la tige centrale 5.

Selon une autre caractéristique, le manchon coulissant 6 est réalisé sous la forme d'un cylindre creux présentant, à son extrémité solidarisé avec la tige centrale 5 au moyen de l'axe cylindrique 8, une encoche 9 destinée à recevoir ladite tige centrale 5 et à la bloquer en pivotement de sorte que l'angle de pivotement dudit manchon coulissant 6 soit limité à 90° de chaque côté de la tige centrale 5 (cf. notamment les figures 3a à 3c).

Avantageusement, le manchon coulissant 6 recouvre entièrement la tige centrale 5, à l'exception d'une zone de fixation 10 de la tige sur une embase de support 11 relié aux éléments électromécaniques de déclenchement et de réarmement de la serrure du disjoncteur. Ceci est notamment illustré sur la figure 3a où l'on voit la tige télescopique 3 à l'état repliée, la tige centrale 5 n'étant visible plus que dans la partie de la zone de fixation 10 où elle est montée par vissage sur le support 11 qui relie le levier de réarmement 1 au reste du dispositif et mécanisme de déclenchement/ré-enclenchement du disjoncteur ACB.

De manière préférée, le manchon coulissant 6 cylindrique présente une section transversale de forme circulaire comme suggéré sur les différentes figues de l'exemple illustratif. Ceci permet notamment une meilleure prise en main. La tige centrale 5 se présente quant à elle sous la forme d'une barre de section rectangulaire à l'extrémité libre (c'est-à-dire celle reliée au manchon coulissant 6) de forme arrondie pour permettre son pivotement dans l'encoche 9.

Avantageusement, la tige télescopique 3, la tige centrale 5, le manchon coulissant 6, la butée d'arrêt 7 et l'axe cylindrique 8 sont tous réalisés en métal, de préférence en acier. Pour plus de solidité, la tige centrale 5 est préférentiellement réalisée de façon pleine ou massive.

Enfin, le disjoncteur selon l'invention est encore caractérisé en ce que le manchon coulissant 6 est recouvert par un revêtement en matière synthétique, de préférence muni de moyens antidérapants. Ceci augment encore son ergonomie et permet une plus grande sécurité d'utilisation.

Selon une autre caractéristique, la largeur de la rainure longiligne du logement 2 n'est que légèrement plus grande que celle de la tige télescopique 3 du levier de réarmement par pompage 1. Ceci est illustré sur les figures la à 1c. On obtient ainsi une version particulièrement compacte et au moins un guidage partiel dudit levier dans sa course lors des opérations de pompage.

Grâce à l'invention, il est possible de réaliser un disjoncteur ACB permettant, d'une part, un réarmement par pompage plus facile et/ou plus confortable pouvant être actionné aussi bien par les gauchers que les droitiers et, d'autre part, de préserver une construction aussi compacte et esthétique que possible tout en minimisant les risques d'accrocs qui peuvent exister sur les modèles de disjoncteurs connus et présentant un levier faisant saillie ou partiellement saillie.

Le levier de réarmement par pompage 1 selon l'invention est indépendant des autres éléments, notamment les moyens de serrure ou d'actionnement électromagnétique du disjoncteur et peut indifféremment être adapté à tout type de disjoncteur de ce type faisant intervenir un mécanisme à déclenchement et un levier de réarmement.

## Revendications

1. Disjoncteur de type ACB (Air Circuit Breaker), essentiellement constitué par des éléments électromécaniques de déclenchement et de réarmement d'une serrure et pourvu d'un levier de réarmement par pompage (1), ce disjoncteur présentant une forme générale de boîtier renfermant lesdits éléments électromécaniques et dont la face frontale présente un logement (2) en forme de rainure longiligne recevant ledit levier de réarmement par pompage (1), **caractérisé en ce que** le levier de réarmement par pompage (1) présente une tige télescopique (3) pouvant être déployée d'une position escamotée dans laquelle elle est reçue par le logement (2) vers une position déployée sortant dudit logement (2) lorsqu'elle est actionnée pour le pompage, **en ce que** la tige télescopique (3) est réalisée sous la forme d'une tige centrale (5) revêtue d'un manchon coulissant (6) sur ladite tige centrale (5) et munie au niveau de son extrémité libre d'une butée d'arrêt (7) pour ledit manchon coulissant (6) et **en ce que** la butée d'arrêt (7) est réalisée sous la forme d'un axe cylindrique (8) servant également d'axe de rotation pour faire pivoter ledit manchon coulissant (6) dans un plan perpendiculaire au plan de pivotement du levier de réarmement par pompage (1).

2. Disjoncteur selon la revendication 1, **caractérisé en ce que** la tige télescopique (3) est munie à son extrémité libre d'un moyen de préhension et d'extraction (4) de ladite tige télescopique (3) dudit logement (2), par exemple sous la forme d'une boucle ou d'une patte en matière plastique dépassant dudit logement (2).

3. Disjoncteur selon la revendication 1 ou 2, **caractérisé en ce que** le manchon coulissant (6) est réalisé sous la forme d'un cylindre creux présentant, à son extrémité solidarisé avec la tige centrale (5) au moyen de l'axe cylindrique (8), une encoche (9) destinée à recevoir ladite tige centrale (5) et à la bloquer en pivotement de sorte que l'angle de pivotement dudit manchon coulissant (6) soit limité à 90° de chaque côté de la tige centrale (5).

4. Disjoncteur selon l'une quelconque des revendications 1 à 3, **caractérisé en ce que** le manchon coulissant (6) recouvre entièrement la tige centrale (5), à l'exception d'une zone de fixation (10) de la tige sur une embase de support (11) reliée aux éléments électromécaniques de déclenchement et de réarmement de la serrure du disjoncteur.

5. Disjoncteur selon l'une quelconque des revendications 1 à 4, **caractérisé en ce que** le manchon coulissant (6) cylindrique présente une section transversale de forme circulaire.

6. Disjoncteur selon l'une quelconque des revendications 1 à 5, **caractérisé en ce que** la tige télescopique (3), la tige centrale (5), le manchon coulissant (6), la butée d'arrêt (7) et l'axe cylindrique (8) sont tous réalisés en métal, de préférence en acier.

7. Disjoncteur selon l'une quelconque des revendications 1 à 6, **caractérisé en ce que** le manchon coulissant (6) est recouvert par un revêtement en matière synthétique, de préférence muni de moyens antidérapants.

8. Disjoncteur selon l'une quelconque des revendications 1 à 7, **caractérisé en ce que** la largeur de la rainure longiligne du logement (2) n'est que légèrement plus grande que celle de la tige télescopique (3) du levier de réarmement par pompage (1).

## Patentansprüche

1. Schutzschalter des Typs ACB (Air Circuit Breaker), der im Wesentlichen aus elektromechanischen Elementen zum Auslösen und Zurücksetzen einer Verriegelung gebildet ist und mit einem Pumpenrückstellhebel (1) versehen ist, wobei dieser Schutzschalter die allgemeine Form eines Gehäuses aufweist, das die genannten elektromechanischen Elemente umschließt und dessen Vorderseite eine Aufnahme (2) in Form einer länglichen Nut aufweist, die den genannten Pumpenrückstellhebel (1) aufnimmt, **dadurch gekennzeichnet, dass**
der Pumpenrückstellhebel (1) eine Teleskopstange (3) aufweist, die aus einer zurückgezogenen Position, in der sie von dem Gehäuse (2) aufgenommen wird, in eine ausgefahrene Position ausgefahren werden kann, in der sie aus dem Gehäuse (2) herausragt, wenn sie zum Pumpen betätigt wird, wobei die Teleskopstange (3) als Zentralstange (5) ausgebildet ist, die mit einer Schiebehülse (6) auf der Zentralstange (5) bedeckt ist und an ihrem freien Ende mit einem Verriegelungsanschlag (7) für die Schiebehülse (6) versehen ist, und wobei der Verriegelungsanschlag (7) als zylindrischer Stift (8) ausgebildet ist, der auch als Drehachse für die Schwenkung der genannten Schiebehülse (6) in einer Ebene senkrecht zur Schwenkebene des Pumpenrückstellhebels (1) dient.

2. Schutzschalter nach Anspruch 1, **dadurch gekennzeichnet, dass** die Teleskopstange (3) an ihrem freien Ende mit Mitteln (4) zum Greifen und Herausziehen der Teleskopstange (3) aus dem Gehäuse (2) versehen ist, beispielsweise in Form einer Schnalle oder einer aus dem Gehäuse (2) herausragenden Kunststofflasche.

3. Schutzschalter nach Anspruch 1 oder 2, **dadurch gekennzeichnet, dass** die Schiebehülse (6) in Form eines Hohlzylinders ausgeführt ist, der an seinem Ende, das mit Hilfe des zylindrischen Stifts (8) an der Zentralstange (5) befestigt ist, eine Aussparung (9) aufweist, die dazu bestimmt ist, die Zentralstange (5) aufzunehmen und sie beim Schwenken zu blockieren, so dass der Schwenkwinkel der Schiebehülse (6) zu beiden Seiten der Zentralstange (5) auf 90° begrenzt ist.

4. Schutzschalter nach einem der Ansprüche 1 bis 3,
**dadurch gekennzeichnet, dass** die Schiebehülse (6) die Zentralstange (5) vollständig bedeckt, mit Ausnahme eines Bereichs (10) zur Befestigung der Stange an einem Trägersockel (II), der mit den elektromechanischen Elementen zum Auslösen und Zurücksetzen der Verriegelung des Schutzschalters verbunden ist.

5. Schutzschalter nach einem der Ansprüche 1 bis 4,
**dadurch gekennzeichnet, dass** die zylindrische Schiebehülse (6) einen kreisförmigen Querschnitt aufweist.

6. Schutzschalter nach einem der Ansprüche 1 bis 5,
**dadurch gekennzeichnet, dass** die Teleskopstange (3), die Zentralstange (5), die Schiebehülse (6), der Verriegelungsanschlag (7) und der zylindrische Stift (8) alle aus Metall, vorzugsweise Stahl, hergestellt sind.

7. Schutzschalter nach einem der Ansprüche 1 bis 6,
**dadurch gekennzeichnet, dass** die Schiebehülse (6) mit einer Kunststoffbeschichtung bedeckt ist, die vorzugsweise mit Antirutschmitteln versehen ist.

8. Schutzschalter nach einem der Ansprüche 1 bis 7,
**dadurch gekennzeichnet, dass** die Breite der länglichen Nut des Gehäuses (2) nur geringfügig größer ist als die der Teleskopstange (3) des Pumpenrückstellhebels (1).

## Claims

1. Air circuit breaker (ACB)-type circuit breaker consisting primarily of electromechanical elements for tripping and resetting a lock and provided with a pump-action reset lever (1), this circuit breaker taking the general form of a housing enclosing said electromechanical elements, the front face of which has a recess (2) in the form of a narrow groove accommodating said pump-action reset lever (1), **characterized in that** the pump-action reset lever (1) has a telescopic rod (3) that may be deployed from a retracted position, in which it is accommodated by the recess (2), to a deployed position protruding from said recess (2) when it is actuated for pumping, and **in that** the telescopic rod (3) is produced in the form of a central rod (5) ensheathed by a sliding sleeve (6) sliding over said central rod (5) and provided, at its free end, with an end stop (7) for said sliding sleeve (6) and **in that** the end stop (7) is produced in the form of a cylindrical axle (8) which is also used as an axis of rotation for pivoting said sliding sleeve (6) in a plane that is perpendicular to the plane in which the pump-action reset lever (1) pivots.

2. Circuit breaker according to Claim 1, **characterized in that** the telescopic rod (3) is provided, at its free end, with a means (4) for gripping said telescopic rod (3) and for withdrawing it from said recess (2), which means takes for example the form of a loop or of a lug made of plastic material protruding from said recess (2).

3. Circuit breaker according to Claim 1 or 2, **characterized in that** the sliding sleeve (6) is produced in the form of a hollow cylinder having, at its end that is rigidly connected to the central rod (5) by means of the cylindrical axle (8), a notch (9) that is intended to accommodate said central rod (5) and to prevent it from pivoting such that the pivoting angle of said sliding sleeve (6) is limited to 90° on each side of the central rod (5) .

4. Circuit breaker according to any one of Claims 1 to 3, **characterized in that** the sliding sleeve (6) entirely covers the central rod (5) with the exception of a zone (10) for the attachment of the rod to a supporting base (11), which supporting base is connected to the electromechanical elements for tripping and resetting the lock of the circuit breaker.

5. Circuit breaker according to any one of Claims 1 to 4, **characterized in that** the cross section of the cylindrical sliding sleeve (6) is circular in shape.

6. Circuit breaker according to any one of Claims 1 to 5, **characterized in that** the telescopic rod (3), the central rod (5), the sliding sleeve (6), the end stop (7) and the cylindrical axle (8) are all made of metal, preferably of steel.

7. Circuit breaker according to any one of Claims 1 to 6, **characterized in that** the sliding sleeve (6) is coated with a coating made of synthetic material, preferably provided with anti-slip means.

8. Circuit breaker according to any one of Claims 1 to 7, **characterized in that** the width of the narrow groove of the recess (2) is only slightly greater than that of the telescopic rod (3) of the pump-action reset lever (1).
